# FASCICULE DE BREVET EUROPEEN

(11) **EP 1 256 441 B1**
(45) Date de publication et mention de la délivrance du brevet: **27.10.2004**
(21) Numéro de dépôt: 02291130.9
(22) Date de dépôt: 06.05.2002
(51) Int. Cl.: B31B 3/28

(54) **Procédé de mise en volume et d'assemblage partiel d'un emballage**
Verfahren zum Aufrichten und zur teilweisen Montage einer Verpackung
Method of erecting and partial assembly of a package

(30) Priorité: 11.05.2001 FR 0106244
(43) Date de publication de la demande: 13.11.2002
(73) Titulaire: SMURFIT-SOCAR, F-94160 Saint-Mandé (FR)
(72) Inventeur: Ferrari, Hubert, 75012 Paris (FR)
(74) Mandataire: Jolly, Jean-Pierre

(56) Documents cités:
- EP-A- 0 011 551
- FR-A- 2 770 445

## Description

La présente invention concerne un procédé de mise en volume et d'assemblage partiel d'un conditionnement en un matériau semi-rigide tel que le carton ou le carton ondulé, à partir d'un flan prédécoupé et refoulé.

Elle concerne plus particulièrement la réalisation par ce procédé d'un conditionnement comprenant une pluralité de parois latérales articulées entre elles par des premières lignes de pliage et dont certaines au moins comportent, à au moins l'une de leurs extrémités, un volet dit "rabat" articulé sur la paroi attenante par une seconde ligne de pliage, les secondes lignes de pliage associées aux volets disposés à une même extrémité étant disposées dans un même plan transversal du conditionnement, de manière que les volets rabattus soient disposés sensiblement dans ce plan au contact des volets contigus et assemblés et verrouillés dans cette position par des moyens connus dans la technique.

Les conditionnements auxquels s'applique ce procédé sont notamment du type général des caisses américaines ou des demi-caisses américaines, de prismes droits à arêtes parallèles et à section polygonale, ou encore de caisses en forme de tronc de pyramide à base triangulaire, quadrangulaire et, plus généralement , polygonale et, après mise en volume, ils restent ouverts à l'une de leurs extrémités, de sorte que l'on peut procéder immédiatement à leur remplissage.

Divers procédés de fabrication en continu ont déjà été proposés dans ce but dans la technique, par exemple dans le document FR-A-2 770 445, mais on est toujours à la recherche d'un procédé fiable et facile à mettre en oeuvre, même à des cadences élevées, qui n'utilise que des moyens mécaniques aisément disponibles.

C'est ce problème que la présente invention vise à résoudre et, à cet effet, elle a pour objet un procédé de mise en volume et d'assemblage d'un conditionnement en un matériau semi-rigide tel que le carton ou le carton ondulé du type mentionné ci-dessus, à partir d'un flan prédécoupé et refoulé, ce procédé comprenant des étapes de mise en volume et d'assemblage des parois latérales du conditionnement et des étapes de pliage des rabats disposés à une même extrémité de certaines de ces parois perpendiculairement à celles-ci et d'assemblage éventuel de ces rabats, la mise en volume du conditionnement étant effectuée autour d'une structure rigide mobile de section externe correspondant au moins partiellement à la section interne du conditionnement à former, ce procédé étant caractérisé en ce que :
- pendant la mise en oeuvre des différentes étapes, ladite structure rigide est animée d'un mouvement alternatif entre une première position, dans laquelle le flan de départ repose par une première paroi sur une face correspondante de la structure, et une seconde position, dans laquelle une partie au moins des parois contiguës à la première paroi et des rabats associés disposés à une même extrémité occupent la position repliée qui est la leur dans le conditionnement mis en volume, avec retour ensuite de la structure à la première position, dans laquelle les autres parois et les autres rabats associés disposés à la même extrémité occupent également la position repliée et assemblée qui est la leur dans le conditionnement mis en volume, tandis que l'extrémité opposée reste ouverte ;
- une partie au moins des opérations de pliage et/ou d'assemblage est effectuée pendant le trajet de la structure rigide entre la première et la seconde position et/ou entre la seconde et la première position, sous le sollicitation d'organes fixes en position, au contact desquels vient le flan au cours des déplacements de la structure rigide ;
- après retour de la structure rigide à la première position, la structure est immobilisée et le conditionnement mis en volume est dégagé par coulissement par rapport à celle-ci, tandis qu'un nouveau flan est mis en position sur la structure rigide.

Avantageusement, pendant le passage de la première à la seconde position, deux parois attenantes à la première paroi sont repliées par rapport à celle-ci, de même qu'un rabat attenant à cette première paroi. Ces opérations peuvent être effectuées par des guides fixes en position, que rencontre le flan au cours des déplacements de la structure fixe.

La structure rigide peut ensuite être immobilisée dans la seconde position, pour y amener une paroi assurant la fermeture du corps du conditionnement dans sa position définitive et la rendre solidaire de la paroi contiguë. Ces opérations peuvent aussi être effectuées éventuellement pendant le trajet de retour à la première position, par exemple à l'aide de guides fixes ou mobiles.

Au cours du retour de la structure rigide à la première position, un rabat attenant à une paroi opposée à la première paroi peut être replié dans sa position définitive et les rabats attenants aux autres parois peuvent ensuite être repliés à leur tour et être appliqués contre les rabats déjà repliés pour en être ainsi éventuellement rendus solidaires, par exemple en des emplacements préencollés.

Après évacuation du conditionnement ainsi mis en volume et assemblé, un nouveau flan peut être mis en place sur la structure rigide et un nouveau cycle d'opérations peut commencer.

Ces opérations sont donc très simples à mettre en oeuvre, en particulier en raison du fait que l'on tire profit du mouvement alternatif de la structure rigide, ce qui limite le volume des appareillages utilisés et permet d'avoir recours éventuellement à des organes tels que des guides fixes pour imprimer un mouvement à certaines parois ou à certains rabats.

Une forme de mise en oeuvre de ce procédé va être décrite ci-après dans son application à un emballage à section rectangulaire du type "caisse américaine", mais il sera clair pour l'homme de l'art qu'elle s'applique à tout autre type d'emballage à rabats et à section polygonale, comportant ou non des parois parallèles.

Dans la description qui va suivre, on se réfèrera aux dessins schématiques annexés, sur lesquels :
La figure 1 est une vue illustrant le transfert du flan de carton prédécoupé et refoulé destiné à la réalisation d'un conditionnement conforme à l'invention depuis un magasin jusqu'à une structure rigide mobile, destinée à sa mise en volume et apte à l'entraîner dans un mouvement alternatif ;
La figure 2 illustre le pliage de certains éléments de ce flan au cours du déplacement de la structure mobile, depuis sa position de départ jusqu'à une seconde position ;
Les figures 3 à 6 illustrent quatre autres phases successives de mise en volume et d'assemblage du conditionnement.

Dans l'exemple illustré par les dessins, le flan 1 de départ en carton ondulé comprend quatre parois 2, 3, 4, 5, articulées entre elles par des premières lignes de pliage parallèles, à chacune des extrémités desquelles sont articulés par des lignes de pliage perpendiculaires aux précédentes des volets dits "rabats", respectivement 6a-6b, 7a-7b, 8a-8b, 9a-9b,destinés à être rabattus perpendiculairement aux parois attenantes.

Une patte dite "de collage" 10, attenante au bord libre de la paroi 5 par une ligne parallèle aux premières lignes de pliage, est destinée à venir se coller contre la face interne de la paroi de fermeture 2 disposée à l'autre extrémité du flan. En variante, la patte de collage peut être attenante à la paroi 2 et venir se coller contre la paroi 5.

Le procédé conforme à l'invention, qui va maintenant être décrit, est destiné à la mise en volume et à l'assemblage des parois 2-5 et au repliage des volets 6a - 9a disposés à une extrémité de ces parois perpendiculairement à celles-ci , ainsi qu'à leur assemblage éventuel.

Conformément à l'invention, après extraction de façon connue d'un magasin, un flan 1, par exemple du type de celui qui vient d'être décrit, est amené mécaniquement en une position telle, par rapport à une structure rigide 11, déplaçable mécaniquement, qu'une face 4 du flan 1 destinée à constituer une paroi latérale du futur emballage, soit disposée en regard d'une face de la structure 11 ayant sensiblement la même forme et les mêmes dimensions.

La face 4 du flan peut être en contact avec la face correspondante de la structure 11 ou être disposée parallèlement à cette dernière. Le flan peut être disposé dans le même plan que la face 4 ou être replié par rapport aux bords latéraux de celle-ci en formant un U plus ou moins ouvert. Cette forme en U peut avoir été conférée au flan 1 par des guides fixes et mobiles pendant son acheminement jusqu'à la structure 11.

Lorsque le flan est en position de départ, ici une position basse, par rapport à la structure 11 les volets 6a - 9a, 8a - 9b, sont dans le prolongement des parois 2-5 sur lesquelles ils sont articulés.

La structure 11 est animée d'un mouvement de va-et-vient, qui peut être vertical en partant du bas et en y revenant, dans le cas de la figure 2, ou inversement, ou encore obliquement, et elle entraîne dans son mouvement le flan 1 par sa face 4 entre deux guides 20, fixes ou mobiles, définissant un espace resserré.

Lorsque la structure 11 atteint une seconde position, ici une position haute, la patte de collage 10 préalablement encollée est repliée perpendiculairement à la paroi 5 attenante, tandis que la paroi 2 est simultanément repliée à 90° pour venir s'appliquer contre la patte 10 (voir figure 3). Ces opérations peuvent être effectuées à l'aide d'un guide mobile ou du type dit "guillotine".

La structure 11 revient ensuite à sa position de départ et, dans son mouvement vers le bas, le rabat intérieur 6a opposé au rabat 8a est redressé à 90°, à l'aide d'un guide fixe ou mobile, tandis que les rabats extérieurs 7a, 9a, éventuellement préencollés, sont appliqués contre les rabats 6a et 8a (figures 4 et 5). Le verrouillage des rabats peut aussi être assuré par des bandes adhésives, dans une autre mise en oeuvre du procédé de l'invention.

Lorsque la structure 11 est revenue à sa position de départ (figure 6), le conditionnement ainsi mis en volume et assemblé, avec son extrémité opposée aux rabats 6a - 9a en position ouverte, est évacué par coulissement par rapport à la structure 11 immobilisée et transféré vers un poste de remplissage, tandis qu'un nouveau flan est amené ensuite sur la structure 11, en vue d'un nouveau cycle d'opérations.

Les lignes de pliage entre les parois 2, 3, 4 et 5 et entre les parois et les rabats, peuvent être du type simple, comme représenté sur les dessins, ou être constituées de lignes de pliage parallèles multiples, pouvant à la limite définir une portion de cylindre.

Le procédé ici décrit concerne un emballage parallélépipédique, mais il s'applique aussi bien à des emballages à seulement trois parois ou plus de quatre parois, les lignes de pliage entre les parois pouvant être parallèles, comme décrit ici, ou disposées en oblique pour former un volume de forme générale trapézoïdale, ou de prisme, ou de pyramide tronquée.

## Revendications

1. Procédé de mise en volume et d'assemblage partiel, à partir d'un flan prédécoupé et refoulé, d'un conditionnement en un matériau semi-rigide tel que le carton ou le carton ondulé, du type comprenant une pluralité de parois latérales articulées entre elles par des premières lignes de pliage et dont certaines au moins comportent, à au moins l'une de leurs extrémités, un volet dit "rabat" articulé sur la paroi attenante par une seconde ligne de pliage, les lignes de pliage associées aux volets disposés à une même extrémité des parois étant disposées dans un même plan transversal, de manière que les volets rabattus soient disposés sensiblement dans ce plan au contact des volets contigus et assemblés et verrouillés par des moyens d'assemblage et de verrouillage, ce procédé comprenant des étapes de mise en volume et d'assemblage des parois latérales (2-5) du conditionnement et des étapes de pliage des rabats (6a-9a) disposés à une même extrémité de certaines de ces parois perpendiculairement à celles-ci et d'assemblage éventuel de ces rabats, la mise en volume du conditionnement étant effectuée autour d'une structure rigide mobile (11) de section externe correspondant au moins partiellement à la section interne du conditionnement à former, ce procédé étant **caractérisé en ce que** :
- pendant la mise en oeuvre des différentes étapes, ladite structure rigide (11) est animée d'un mouvement alternatif entre une première position, dans laquelle le flan de départ (1) repose par une première paroi sur une face correspondante de la structure, et une seconde position, dans laquelle une partie au moins des parois contiguës (3, 4, 5) à la première paroi, et des rabats associés (8a) disposés à une même extrémité occupent la position repliée qui est la leur dans le conditionnement mis en volume, avec retour ensuite de la structure (11) à la première position, dans laquelle les autres parois (2) et les autres rabats associés (6a, 7a, 9a) disposés à la même extrémité occupent également la position repliée et assemblée qui est la leur dans le conditionnement monté, tandis que l'extrémité opposée reste ouverte ;
- une partie au moins des opérations de pliage et/ou d'assemblage est effectuée pendant le trajet de la structure rigide (11) entre la première et la seconde position et/ou entre la seconde et la première position, sous la sollicitation d'organes fixes en position, au contact desquels vient le flan au cours des déplacements de la structure rigide ;
- après retour de la structure rigide (11) à la première position, la structure est immobilisée et le conditionnement mis en volume est dégagé par coulissement par rapport à celle-ci, tandis qu'un nouveau flan est mis en position sur la structure rigide.

2. Procédé selon la revendication 1, **caractérisé en ce que** pendant le passage de la première à la seconde position, deux parois (3, 5) attenantes à la première paroi (4) sont repliées par rapport à celle-ci, de même qu'un rabat (8a) attenant à cette première paroi.

3. Procédé selon la revendication 2, **caractérisé en ce que** la structure rigide (11) est immobilisée dans la seconde position pour y amener les autres parois (2) dans leur position définitive et rendre solidaire une patte (10) attenante à l'une (5) d'entre elles d'une paroi contiguë (2).

4. Procédé selon la revendication 3, **caractérisé en ce qu'**au cours du retour de la structure rigide à la première position, un rabat (6a) attenant à une paroi (2) opposée à la première paroi (4) est replié dans sa position définitive et les rabats (7a, 9a) attenants aux autres parois (3, 5) sont ensuite repliés à leur tour et appliqués contre les rabats déjà repliés (6a, 8a), pour en être éventuellement rendus solidaires.

## Patentansprüche

1. Verfahren zum Aufrichten und zur teilweisen Montage einer Verpackung aus halbsteifem Material wie zum Beispiel Pappe oder Wellpappe aus einem zuvor zugeschnittenen und aufgestauchten Zuschnitt, welche von der Art ist, die eine Vielzahl von seitlichen Wandungen aufweist, die mittels erster Falzlinien mit einander gelenkig verbunden sind und von denen zumindest einige mindestens an einem ihrer Ende eine als "Umschlag" bezeichnete Klappe aufweisen, die über eine zweite Falzlinie mit der angrenzenden Wandung gelenkig verbunden ist, wobei die Falzlinien, welche den Klappen zugeordnet sind, welche an einem gleichen Ende der Wandungen angeordnet sind, dabei in einer gleichen Querebene in der Weise liegen, dass die umgeschlagenen Klappen sich im Wesentlichen in dieser Ebene in Berührung mit angrenzenden Klappen befinden und mit Hilfe von Einrichtungen zum Montieren und Sichern zusammengefügt und gesichert werden, wobei dieses Verfahren die folgenden Schritte umfasst: Aufrichten und Montieren der seitlichen Wandungen (2 - 5) der Verpackung und Biegen der Umschläge (6a - 9a), die an einem gleichen Ende bei bestimmten dieser Wandungen senkrecht zu diesen angeordnet sind, und gegebenenfalls Zusammenfügen dieser Umschläge, wobei das Aufrichten der Verpackung um eine starre bewegliche Konstruktion (11) mit einem Außenquerschnitt erfolgt, welcher zumindest teilweise dem Innenquerschnitt der zu bildenden Verpackung entspricht, **dadurch gekennzeichnet, dass**:
- während der Ausführung der verschiedenen Arbeitsschritte die starre Konstruktion (11) zu einer Hin- und Herbewegung zwischen einer ersten Position, in welcher der Ausgangszuschnitt (1) über eine erste Wandung auf einer entsprechenden Fläche der Konstruktion aufliegt, und einer zweiten Position, in welcher zumindest ein Teil der an die erste Wandung angrenzenden Wandungen (3, 4, 5) und die zugeordneten Umschläge (8a), welche an einem gleichen Ende angeordnet sind, die umgeschlagene Position einnehmen, angetrieben wird, die sie bei der aufgerichteten Verpackung besitzen, mit anschließender Rückführung der Konstruktion (11) in die erste Position, in welcher die anderen Wandungen (2) und die anderen zugehörigen Umschläge (6a, 7a, 9a), die an dem selben Ende angeordnet sind, ebenfalls die umgeschlagene und zusammengefügte Position einnehmen, die sie in der montierten Verpackung besitzen, wohingegen das gegenüber liegende Ende offen bleibt;
- wobei zumindest ein Teil der Arbeitsgänge zum Umbiegen und/oder Zusammenfügen während des Durchlaufs der starren Konstruktion (11) zwischen der ersten und der zweiten Position und/oder zwischen der zweiten und der ersten Position unter Beaufschlagung von in ihrer Position fixierten Elementen durchgeführt wird, wobei der Zuschnitt während der Verschiebebewegungen der starren Konstruktion mit diesen Elementen in Berührung kommt;
- und wobei nach der Rückführung der starren Konstruktion (11) in die erste Position die Konstruktion festgestellt wird und die aufgerichtete Verpackung durch eine Gleitbewegung bezüglich der Konstruktion freigegeben wird, während auf der starren Konstruktion ein neuer Zuschnitt in Position gebracht wird.

2. Verfahren nach Anspruch 1, **dadurch gekennzeichnet, dass** während des Durchlaufs von der ersten in die zweite Position zwei an die erste Wandung (4) angrenzende Wandungen (3, 5) bezüglich dieser und ebenso ein an diese erste Wandung angrenzender Umschlag (8a) umgeschlagen werden.

3. Verfahren nach Anspruch 2, **dadurch gekennzeichnet, dass** die starre Konstruktion (11) in der zweiten Position festgestellt wird, damit sie die anderen Wandungen (2) dort in ihre endgültige Position führt und eine Lasche (10) zum Angrenzen an eine benachbarte Wandung (2) unter den anderen Wandungen veranlasst.

4. Verfahren nach Anspruch 3, **dadurch gekennzeichnet, dass** während des Rücklaufs der starren Konstruktion in die erste Position ein Umschlag (6a), der an eine der ersten Wandung (4) gegenüber liegende Wandung (2) angrenzt, in die endgültige Position umgeschlagen wird und die an die anderen Wandungen angrenzenden Umschläge (3, 5) anschließend ihrerseits umgeschlagen und gegen die bereits umgeschlagenen Umschläge (6a, 8a) angelegt werden, damit sie gegebenenfalls fest mit diesen verbunden werden.

## Claims

1. A method of erecting and partial assembly, starting from a precut and turned-over blank, of a packaging made of a semirigid material, such as cardboard or corrugated cardboard, of the type comprising a plurality of side walls which are articulated to one another by first folding lines and at least some of which comprise, at at least one of their ends, a flap articulated to the adjoining wall by a second folding line, the folding lines associated with the flaps disposed at the same end of the walls being disposed in the same transverse plane so that the folded-over flaps are arranged substantially in this plane in contact with the adjacent flaps and assembled and locked by assembly and locking means, said method comprising steps for erecting and assembly of the side walls (2-5) of the packaging and steps for folding the flaps (6a-9a) disposed at the same end of some of these walls perpendicularly thereto, and for optional assembly of these flaps, the erecting of the packaging being carried out about a movable rigid structure (11) of an external section corresponding at least partly to the internal section of the packaging to be formed, said method being **characterised in that**:
- during the carrying-out of the various steps, said rigid structure (11) is provided with a reciprocating movement between a first position, in which the original blank (1) rests with a first wall on a corresponding surface of the structure, and a second position, in which at least one part of the walls (3,4,5) adjacent the first wall and of the associated flaps (8a) disposed at the same end occupy the folded position which is their position in the erected packaging, the structure (11) then being returned to the first position in which the other walls (2) and the other associated flaps (6a,7a,9a) disposed at the same end also occupy the folded and assembled position which is their position in the assembled packaging, whereas the opposite end remains open;
- at least one part of the folding and/or assembly operations is carried out during the passage of the rigid structure (11) between the first position and the second position and/or between the second position and the first position, under the action of members which are fixed in position, with which the blank comes in contact during the displacement of the rigid structure;
- after the return of the rigid structure (11) into the first position, the structure is rendered immobile and the erected packaging is disengaged by sliding in relation to said structure, while a new blank is positioned on the rigid structure.

2. A method according to claim 1, **characterised in that**, during the passage from the first position into the second position, two walls (3,5) adjoining the first wall (4) are folded relative thereto, as is a flap (8a) adjoining this first wall.

3. A method according to claim 2, **characterised in that** the rigid structure (11) is rendered immobile in the second position so as to bring the other walls (2) into their final position and thereby cause a tab (10) adjoining one (5) of the walls to be fastened to an adjacent wall (2).

4. A method according to claim 3, **characterised in that**, during the return of the rigid structure into the first position, a flap (6a) adjoining a wall (2) opposite the first wall (4) is folded into its final position and the flaps (7a,9a) adjoining the other walls (3,5) are then folded in turn and applied against the already folded flaps (6a,8a) so as optionally to be fastened thereto.
